# EUROPÄISCHE PATENTSCHRIFT

(11) **EP 0 983 741 B1**
(45) Veröffentlichungstag und Bekanntmachung des Hinweises auf die Patenterteilung: **19.03.2008**
(21) Anmeldenummer: 99116628.1
(22) Anmeldetag: 25.08.1999
(51) Int. Cl.: A47L 5/32

(54) **Staubsauger**
Vacuum cleaner
Aspirateur

(30) Priorität: 03.09.1998 DE 19840222
(43) Veröffentlichungstag der Anmeldung: 08.03.2000
(73) Patentinhaber: BSH Bosch und Siemens Hausgeräte GmbH, 81739 München (DE)
(72) Erfinder: Fleischer, Wolfgang, 97725 Elferhausen (DE); Schröter, Jörg, Dipl.-Designer, 82194 Gröbenzell (DE); Jessenberger, Martin, Dipl.-Ing.(FH), 97638 Eussenhausen (DE); Wendt, Silke, 61250 Usingen (DE)

(56) Entgegenhaltungen:
- CH-A- 539 419
- FR-A- 2 425 227
- US-A- 5 787 546
- PATENT ABSTRACTS OF JAPAN vol. 1997, no. 07, 31. Juli 1997 (1997-07-31) & JP 09 084725 A (MATSUSHITA ELECTRIC IND CO LTD), 31. März 1997 (1997-03-31)

## Beschreibung

Die Erfindung betrifft einen Hand-Staubsauger, mit einer strömungsmässig mit dem Gebläseaggregat des Staubsaugers verbundenen Saugöffnung und einem zusätzlichen, mit seinem einen Ende fest am Staubsaugergehäuse angeschlossenen Saugschlauch, bei welchem Staubsauger die Luftansaugung wahlweise zwischen der Saugöffnung und dem Saugschlauch umschaltbar ist, wobei der Saugschlauch zumindest auf einem Teil seiner Länge in einer am Staubsaugergehäuse vorgesehenen Aufnahmerinne herausnehmbar magaziniert ist

Aus der DE- 12 08 457 C ist ein Kanister-Staubsauger bekannt, bei diesem unmittelbar am Staubsaugergehäuse eine Saugöffnung vorgesehen ist, die zusätzlich zu ihrer Mundstücköffnung eine weitere Saugöffnung für den Anschluss des einen Endes eines Saugschlauches aufweist. Im Inneren der Saugdüse ist eine tellerfederartige Membran vorgesehen, die durch entsprechende von außen auf sie ausgeübte Stoß- oder Zugkraft so umgeschaltet werden kann, dass entweder die Saugdüse oder der Saugschlauch mit dem vom Gebläseaggregat des Staubsaugers erzeugten Saugluftstrom beaufschlagt wird. An das andere Ende des Saugschlauches ist ein Saugmundstück angeschlossen, das bei Nichtbenutzung des Saugschlauches auf einem an der Oberseite des Staubsaugergehäuses angebrachten Gummikissen aufgelegt ist. Bei Nichtbenutzen des Saugschlauches erstreckt sich dieser frei durch die Luft. Dies führt zu einem störenden Hin- und Herpendeln des Saugschlauches, wenn mit dem Staubsauger Saugarbeiten unter Benutzung der Saugdüse durchgeführt werden.

Zur Vermeidung dessen ist bereits aus der US 5,787,546 B ein mit der Hand gehaltener Staubsauger mit einem Rumpfteil, ein Bürstenraumteil und ein Trägerteil bekannt, wobei das Aufnahmeteil einen Griff aufweist, welcher sich in einer bogenartigen Art von einem hinteren Abschnitt zu einem vorderen Abschnitt des Gehäuses erstreckt. Zwischen dem Griff und dem Rumpfteil des Gehäuses ist eine Öffnung ausgebildet um ein manuelles Ergreifen des Staubsaugers zu gewährleisten. Der Griff ist mit einem konkaven Kanal ausgebildet, welcher eine U-förmige Rinne zur Aufnahme eines flexiblen Schlauches bildet. Der Schlauch erstreckt sich von dem hinteren Abschnitt des Gehäuses benachbart zu einem hinteren Ende des Griffes und ist in die durch den Griff gebildete Rinne eingelegt. Schließlich ist ein vorderer Abschnitt des Schlauches mit einer Schlauchverbindungsvorrichtung gekoppelt.

Auch die CH 539 419 B1 offenbart einen Upright-Staubsauger, mit einer strömungsmässig mit dem Gebläseaggregat des Staubsaugers verbundenen Saugöffnung und einem zusätzlichen, mit seinem einen Ende fest am Staubsaugergehäuse angeschlossenen Saugschlauch, bei welchem Staubsauger die Luftansaugung wahlweise zwischen der Saugöffnung und dem Saugschlauch umschaltbar ist, wobei der Saugschlauch zumindest auf einem Teil seiner Länge in einer am Staubsaugergehäuse vorgesehenen Aufnahmerinne herausnehmbar magaziniert ist. Anders als bei der US 5,787,546 B endigt das dem Staubsauger abgewandte Ende des Saugschlauchs in einem starren Rohrstück, an welchem das vordere Ende eines Düsenführungsstange befestigt ist, die an ihrem hinteren, von der Saugleitung losgelösten Ende einen Handgriff trägt.

Schließlich sei noch auf die FR 2 425 227 A1 hingewiesen, aus welcher das Einklemmen eines Saugschlauches am Gehäuse eines Kanister-Staubsaugers während dessen Nichtbenutzung bekannt ist.

Der Erfindung liegt die Aufgabe zugrunde, einen Hand-Staubsauger der eingangs beschriebenen Art so auszubilden, dass der Saugschlauch bei Nichtbenutzung keine störende Wirkung entfaltet.

Die Lösung der gestellten Aufgabe gelingt nach dem Stand der Technik dadurch, dass der Saugschlauch zumindest auf einem Teil seiner Länge in einer am Staubsaugergehäuse vorgesehenen Aufnahmerinne herausnehmbar magaziniert ist. Durch eine solche Magazinierung des Saugschlauches ist dieser bei Nichtbenutzung nicht mehr im Wege und stört nicht bei der Durchführung von normalen Saugarbeiten. Dabei kann am Staubsaugergehäuse ein sich in Richtung von dessen Längsachse erstreckendes Griffelement angeordnet sein an dem die Aufnahmerinne ausgebildet ist.

Demgegenüber wird eine nicht störende Unterbringung des Saugschlauches nach der Erfindung dadurch erreicht dass von dem einen Endbereich des Hand-Staubsaugergehäuses ausgehend auf beiden Gehäuselängsseiten zunächst in Richtung der Gehäuselängsachse verlaufende muldenartige Vertiefungen ausgebildet sind, die in eine an einem quer zur Längsachse am Gehäuse angeordneten Griffelement vorgesehene Aufnahmemulde übergehen und der Saugschlauch mit seinem eine Ende vom Gehäuse lösbar in der muldenartigen Vertiefung angeordnet ist, wobei der Saugschlauch durch Klemmwirkung in der Vertiefung gehalten ist.

Dadurch, dass der Saugschlauch durch Klemmwirkung in der Vertiefung gehalten ist, ergibt sich eine leichte Handhabung sowohl beim Abnehmen des Saugschlauches vom Staubsaugergehäuse als auch beim späteren Wiederanbringen.

Zur Erweiterung des Aktionskreises beim Arbeiten mit dem Saugschlauch ist es vorteilhaft, dass der Saugschlauch als ein sich selbsttätig in seiner Länge ändernder Schlauch ausgebildet ist. Dabei ist es zweckmäßig, dass der Saugschlauch als sich selbst verkürzender Schlauch (Stretch-Schlauch) ausgebildet ist. Der Saugschlauch zieht sich dann bei Beendigung der Saugarbeiten von selbst auf seine der für die Magazinierung am Staubsaugergehäuse zur Verfügung stehenden Stapellänge entsprechende Länge zusammen und kann dann ohne Schwierigkeiten in die am Staubsaugergehäuse ausgebildete muldenartige Vertiefung hineingedrückt werden.

Anhand eines in der Zeichnung dargestellten Ausführungsbeispieles wird die Erfindung nachfolgend noch näher erläutert.

Es zeigen:
- Fig. 1: Einen Staubsauger nach dem Stand der Technik mit einem sich in Längsrichtung erstreckenden, der Schlauchaufnahme dienenden Griffelement in Draufsicht,
- Fig. 2: den in Fig. 1 gezeigten Staubsauger in Seitenansicht und
- Fig. 3: eine Staubsaugers nach der Erfindung.

Mit 1 ist das Gehäuse eines als Handstaubsauger ausgebildeten Staubsaugers bezeichnet. An diesem Gehäuse 1 ist ein sich in Richtung der Gehäuselängsachse erstreckendes Griffelement 2 angeformt. Im Mittenbereich des Gehäuses 2 ist eine Griffmulde 3 ausgeformt, durch die das Erfassen des Griffelementes 2 erleichtert wird. Das Griffelement 2 ist mit einer durch eine gestrichelte Linie angedeuteten muldenartigen Aufnahmerinne 4 versehen. In diese Aufnahmerinne 4 ist ein Saugschlauch 5 eingefügt. Mit seinem einen Ende 6 ist der Saugschlauch 5 an eine entsprechende Anschlussöffnung des Staubsaugergehäuses 1 fest angeschlossen. Das andere Ende 7 des Saugschlauches 5 kann aus der muldenartigen Aufnahmerinne herausgenommen werden. An diesem Ende 7 kann ein entsprechendes Mundstück aufgesteckt oder es können mit diesem Ende 7 auch direkt Saugarbeiten durchgeführt werden.

Am Staubsaugergehäuse 1 ist eine mittels eines Betätigungsknopfes 8 steuerbare Umschalteinrichtung vorgesehen. Durch diese Umschalteinrichtung kann der Saugluftstrom entweder auf einen am Staubsaugergehäuse 1 befindlichen Saugstutzen 9 oder auf den Saugschlauch 5 umgeschaltet werden.

Bei der erfindungsgemäßen Ausführung nach Fig. 3 sind am Hand-Staubsaugergehäuse 1 selbst von dessen saugseitigen Ende ausgehend an beiden Gehäuselängsseiten muldenartige Vertiefungen 10 ausgeformt. Diese Vertiefungen 10 gehen auf beiden Gehäuseseiten in eine an einem sich quer zur Gehäuselängsachse über das Staubsaugergehäuse 1 erstreckenden Traggriff 11 vorgesehene Aufnahmemulde 12 über. Ein in der Fig. 3 nicht gezeigter Sauschlauch ist wiederum mit seinem einen Ende fest an eine entsprechende am Staubsaugergehäuse 1 vorgesehene Saugöffnung angeschlossen. Zwischen dieser Saugöffnung und dem ebenfalls am Staubsaugergehäuse 12 angeordneten Saugstutzen 9 kann der Saugluftstrom wiederum in der oben beschriebenen Weise umgeschaltet werden.

Der Saugschlauch 5 ist von seinem fest angeschlossenen Ende ausgehend in die muldenartige Vertiefung 10 auf der eine Gehäuseseite eingelegt. Über die Aufnahmemulde 12 des Traggriffes 11 wird der Saugschlauch zur anderen Gehäuseseite geführt und weiter in der muldenartigen Vertiefung 10 der anderen Gehäuseseite eingefügt. Das andere Schlauchende ist lösbar am Staubsaugergehäuse 1 gehalten.

Bei üblichen Saugarbeiten wird über den am Staubsaugergehäuse 1 vorgesehenen Saugstutzen 9 gesaugt. An diesen Saugstutzen 9 kann direkt oder über ein Saugrohr ein Saugmundstück angeschlossen werden. Zu reinigende Stellen, die mit dem Saugmundstück nicht erreichbar sind, können mittels des Saugschlauches 5 abgesaugt werden. Hierzu wird der Saugschlauch 5 vom Staubsaugergehäuse 1 abgenommen und der Saugluftstrom entsprechend umgeschaltet. Sind die fraglichen Stellen gereinigt, wird der Saugschlauch 5 wieder am Staubsaugergehäuse 1 magaziniert und es kann, ohne dass der Saugschlauch 5 hinderlich ist, wieder in der üblichen Weise mit dem Staubsauger gearbeitet werden.

## Patentansprüche

1. Hand**-**Staubsauger, mit einer strömungsmässig mit dem Gebläseaggregat des Staubsaugers verbundenen Saugöffnung (9) und einem zusätzlichen , mit seinem einen Ende (6) fest am Staubsaugergehäuse (1) angeschlossenen Saugschlauch (5), bei welchem Staubsauger die Luftansaugung wahlweise zwischen der Saugöffnung (9) und dem Saugschlauch (5) umschaltbar ist, wobei der Saugschlauch (5) zumindest auf einem Teil seiner Länge in einer am Staubsaugergehäuse (1) vorgesehenen Aufnahmerinne (4; 10 12) herausnehmbar magaziniert ist,
**dadurch gekennzeichnet, dass**
von dem einen Endbereich des Staubsaugergehäuses (1) ausgehend auf beiden Gehäuslängsseiten zunächst in Richtung der Gehäuselängsachse verlaufende muldenartige Vertiefungen (10) ausgebildet sind, die in eine an einem quer zur Längsachse am Gehäuse (1) angeordneten Griffelement (11) vorgesehene Aufnahmemulde (12) übergehen und der Saugschlauch (5) mit seinem anderen Ende (7) vom Gehäuse (1) lösbar in der muldenartigen Vertiefung (10) angeordnet ist, wobei
der Saugschlauch (5) durch Klemmwirkung in der Vertiefung (10; 12) gehalten ist.

2. Hand-Staubsauger nach einem der vorhergehenden Ansprüche, **dadurch gekennzeichnet, dass** der Saugschlauch (5) als ein sich selbsttätig in seiner Länge ändernder Schlauch ausgebildet ist.

3. Hand-Staubsauger nach Anspruch 2*,* **dadurch gekennzeichnet, dass** der Saugschlauch (5) als sich selbst verkürzender Schlauch (Stretch-Schlauch) ausgebildet ist.

## Claims

1. Hand vacuum cleaner, with a suction opening (9), which is connected with the fan unit of the vacuum cleaner in terms of flow, and an additional suction hose (5) which is fixedly connected by one end (6) thereof with the vacuum cleaner housing (1), in which vacuum cleaner the air suction is selectably switchable between the suction opening (9) and the suction hose (5), wherein the suction hose (5) is withdrawably stored for at least part of its length in a receiving channel (4; 10; 12) provided at the vacuum cleaner housing (1), **characterised in that** trough-like depressions (10) going out from one end region of the vacuum cleaner housing (1) and extending on both housing longitudinal sides initially in the direction of the housing longitudinal axis are formed and go over into a receiving trough (12) provided in a grip element (11) arranged at the housing (1) transversely to the longitudinal axis, and the suction hose (5) is arranged in the trough-like depression (10) to be detachable by the other end (7) thereof from the housing (1), wherein the suction hose (5) is retained in the depression (10; 12) by clamping action.

2. Hand vacuum cleaner according to the preceding claim, **characterised in that** the suction hose (5) is constructed as a hose which automatically changes in its length.

3. Hand vacuum cleaner according to claim 2, **characterised in that** the suction hose (5) is constructed as a self-shortening hose (stretch hose).

## Revendications

1. Aspirateur balai, comprenant une ouverture d'aspiration (9) reliée au niveau de l'écoulement à un ensemble de soufflerie de l'aspirateur et un flexible d'aspiration (5) supplémentaire, raccordé par une de ses extrémités (6) de façon fixe sur le boîtier d'aspirateur (1), l'aspiration d'air pouvant être commutée au choix entre l'ouverture d'aspiration (9) et le flexible d'aspiration (5), le flexible d'aspiration (5) étant stocké de façon amovible au moins sur une partie de sa longueur dans un logement (4 ; 10 ; 12) prévu sur le boîtier d'aspirateur (1),
**caractérisé en ce que**
des renfoncements (10) en forme de cavité, agencés à partir d'une zone d'extrémité du boîtier d'aspirateur (1) sont formés sur les deux côtés longitudinaux du boîtier d'abord en direction de l'axe longitudinal du boîtier, lesquels se transforment en une cavité de logement (12) prévue sur un élément de prise (11) disposé transversalement à l'axe longitudinal sur le boîtier (1), et le flexible d'aspiration (5) est disposé par son autre extrémité (7) de façon détachable du boîtier (1) dans le renfoncement (10) en forme de cavité,
le flexible d'aspiration (5) étant maintenu par l'effet de blocage dans le renfoncement (10 ; 12).

2. Aspirateur balai selon l'une quelconque des revendications précédentes, **caractérisé en ce que** le flexible d'aspiration (5) est réalisé sous la forme d'un flexible se modifiant automatiquement dans sa longueur.

3. Aspirateur balai selon la revendication 2, **caractérisé en ce que** le flexible d'aspiration (5) est réalisé sous forme d'un flexible qui se raccourcit automatiquement (flexible stretch).
